# EUROPÄISCHE PATENTSCHRIFT

(11) **EP 2 987 537 B1**
(45) Veröffentlichungstag und Bekanntmachung des Hinweises auf die Patenterteilung: **18.10.2017**
(21) Anmeldenummer: 15180644.5
(22) Anmeldetag: 11.08.2015
(51) Int. Cl.: A63B 31/12, A63B 69/14, B63C 9/135, B63C 9/13

(54) **SCHWIMMSCHEIBE UND SCHWIMMHILFSVORRICHTUNG**
BUOYANT DISC AND BUOYANCY AID
BRASSARD FLOTTANT ET DISPOSITIF DE FLOTTAISON

(30) Priorität: 19.08.2014 DE 202014006723 U
(43) Veröffentlichungstag der Anmeldung: 24.02.2016
(73) Patentinhaber: BECO Beerman GmbH & Co. KG, 32107 Bad Salzuflen (DE)
(72) Erfinder: ISERMANN, Hans-Jürgen, 32107 Bad Salzuflen (DE)
(74) Vertreter: Prüfer & Partner mbB Patentanwälte · Rechtsanwälte

(56) Entgegenhaltungen:
- EP-A1- 0 046 205
- DE-U1- 20 301 304

## Beschreibung

Die vorliegende Erfindung bezieht sich auf eine Schwimmscheibe mit Auftrieb in Wasser, welche Clipverbindungselemente umfasst, um mehrere Schwimmscheiben zu einer Schwimmhilfsvorrichtung zu verbinden und dabei eine sichere, aber gleichwohl einfach zu handhabende Verbindung zu gewährleisten.

Neuartige Schwimmhilfsvorrichtungen erfreuen sich wachsender Beliebtheit. Während es in früherer Zeit üblich war, aufblasbare Schwimmhilfsvorrichtungen zu verwenden (z.B. DE 2134747), welche durch die Menge der eingeblasenen Luft flexibel an z. B. einen Oberarm einer Person anpassbar waren, gibt es mittlerweile Schwimmhilfsvorrichtungen, welche ohne das Einblasen von Luft verwendet werden können. Dies hat den Vorteil, dass Schwimmhilfsvorrichtungen keiner Gefahr von Leckage von z.B. Luft oder Weichmachern, insbesdondere bei Fehlanwendungen von Kleinkindern, und somit Sicherheitsbedenken ausgesetzt sind.
So beschreibt z.B. DE 29506606 U1 eine Schwimmhilfe mit konstant hoher Auftriebskraft mit einem Auftriebskörper pro Arm.

Um solche Schwimmhilfsvorrichtungen, auch Oberarm-Schwimmhilfen mit konstant hoher Auftriebskraft genannt, flexibel an das Körpergewicht einer zu sichernden Person anzupassen, könnten mehrere, beispielsweise scheibenförmige Elemente der Schwimmhilfsvorrichtung, im Folgenden auch Schwimmscheiben genannt, miteinander einer Oberarm-Schwimmhilfe miteinander verbunden werden. So wären bei einer Person mit höherem Körpergewicht mehrere Elemente vorzusehen und zu verbinden als bei einer Person mit niedrigem Körpergewicht.

So beschreibt EP 0 046 205 A1 eine Schwimm- und Rettungshilfe in Ringform, welche mindestens eine flache Ringscheibe umfasst, welche Vorsprünge und Vertiefungen zum Zusammenstecken mit weiteren Ringschreiben aufweist.

DE 20301304 U1 beschreibt ein Schwimmbrett mit Clipverbinder und Öffnungsschlüssel, wobei mehrere Schwimmbretter durch einen Clipverbinder nebeneinander liegend miteinander verbunden werden können.

Es ist daher Aufgabe der vorliegenden Erfindung, eine Verbindungsvorrichtung für zwei oder mehrere Schwimmscheiben zur Verfügung zu stellen, welche eine ausreichende Festigkeit vorweist, um zwei oder mehr Schwimmscheiben sicher zu verbinden, so dass eine kleine Kraft, welche auf eine oder mehrere Schwimmscheiben ausgeübt wird, nicht ausreicht, die Verbindung zu trennen.

Diese Aufgabe wird durch eine Schwimmscheibe mit den Merkmalen gemäß Anspruch 1 sowie durch ein System aus Verbindungsvorrichtungsschirmscheiben gemäß Anspruch 9 gelöst. Weitere vorteilhafte Ausgestaltungen der Erfindung sind Gegenstand der abhängigen Ansprüche.

Wenn Schwimmscheiben nur aus porösem Weichmaterial gefertigt wären, bei denen Verbindungen ebenfalls aus porösem Weichschaum gefertigt und somit integral mit diesen Schwimmscheiben ausgebildet wären, wären jedoch Nachteile möglich. Denn wenn die Schwimmscheiben aus porösem Weichmaterial gefertigt wären und dieses leicht verform- bzw. deformierbar ist, träfe dies ebenfalls auf die Verbindungselemente zu, welche mit den Schwimmscheiben integral ausgebildet sind. Daher könnten sich die Verbindungen bereits bei der Ausübung von geringen Kräften lösen. Abgesehen von Sicherheitseffekten würde ein Lösen solcher Verbindungen auch zu einer schlechteren Handhabbarkeit führen.

Die vorliegende Erfindung beinhaltet demgegenüber eine Schwimmscheibe mit Auftrieb im Wasser, welche mindestens eine Aussparung besitzt, in die ein Clipverbindungselement fest oder entnehmbar eingesetzt ist. Das Clipverbindungselement dient zur Verbindung mehrerer Schwimmscheiben. Das Clipverbindungselement weist einen Grundkörper auf, welcher vorzugsweise hohl ausgebildet ist und mit einem Vorsprung mit einer Nut versehen ist, um eine Verbindung vom Typ Nut- und Federverbindung zu realisieren.

Mit dem Clipverbindungselement können mehrere Schwimmscheiben miteinander verbunden werden. Pro Schwimmscheibe ist mindestens ein Clipverbindungselement vorzusehen.

Durch die Verwendung dieses Clipverbindungselements sind mehrere Schwimmscheiben so verbindbar, dass sie sich bei der Benutzung im Wasser nicht lösen. Weiterhin sind je nach Bedarf der Person, welche die Schwimmhilfsvorrichtung benutzt, mehrere Schwimmscheiben aneinander befestigbar, je nach Gewicht der Person.

Eine Schwimmscheibe mit Auftrieb im Wasser besitzt vorzugsweise zwei Aussparungen nahe relativ den sich gegenüberliegenden Außenkanten, in die Clipverbindungselemente fest oder entnehmbar eingesetzt sind. Durch diese vorzugsweise Anordnung wird eine optimale Spannungsverteilung erzielt, und ein ungewolltes Lösen der Verbindung wird unwahrscheinlicher. Die Clipverbindungselement zur Verbindung mehrerer Schwimmscheiben weisen auf: Einen Grundkörper mit einer Aussparung, einen Fortsatz, welcher an einer Stirnseite des Grundkörpers vorgesehen ist und einen Vorsprung an der äußeren Fläche aufweist, eine Nut in der Aussparung, welche auf einem der Stirnseite gegenüberliegenden äußeren Abschnitt der Innenseite des Grundkörpers vorgesehen ist, in welcher ein Vorsprung des Fortsatzes eines weiteren Clipverbindungselements aufnehmbar ist, wobei ein Clipverbindungselement mit dem Vorsprung sowie der Nut jeweils eine Clipverbindung mit einem weiteren Clipverbindungselement ausbilden kann. Vorzugsweise ist der Grundkörper aus Kostengründen im Wesentlichen innen hohl. Ferner spart eine solche Ausgestaltung Gewicht.

Eine Schwimmscheibe basiert vorzugsweise auf einem porösen oder geschäumten Kunststoff, welcher hinreichenden Auftrieb im Wasser ermöglicht, bevorzugt wasserabweisend ist und somit kein Wasser absorbieren kann und eine möglichst geringe Dichte besitzt.

An der äußeren Umfangsoberfläche des Grundkörpers des Clipverbindungselements ist weiterhin mindestens ein Vorsprung zur Fixierung des Clipverbindungselements in einer Schwimmscheibe vorgesehen, vorzugsweise sind sogar zwei Vorsprünge vorgesehen, wobei einer auf der Vorderseite der Schwimmscheibe aufliegt, der andere auf der Rückseite. Somit kann eine optimale Fixierung des Clipverbindungselements in der Aussparung der Schwimmscheibe erreicht werden.

Beim Clipverbindungselement ist die Nut vorzugsweise auf dem gesamten Umfang der Innenseite des Grundkörpers vorgesehen. Dies führt zur stabilsten Verbindung, weiterhin besitzt eine solche Ausführungsform die geringste Bruchneigung, da sich eventuelle Zugkräfte am besten auf das Material verteilen. Aus demselben Grund ist der der Vorsprung auf dem Fortsatz vorzugsweise auf dem gesamten Umfang des Vorsprungs vorgesehen.

Ein Clipverbindungselement ist bevorzugt aus Hartplastik ausgebildet. Dieses bietet bei hinreichender Auftriebskraft in Wasser eine ausreichende Festigkeit und Stabilität, so dass eine Verbindung zwischen zwei Schwimmscheiben bis zu einer gewissen Zugkraft stabil sind und sich durch Kräfte, welches Wasser bei beschreibungsgemäßer Verwendung auf die Schwimmscheiben ausüben kann, nicht löst.

Eine Schwimmhilfsvorrichtung umfasst mindestens zwei Schwimmscheiben gemäß einem vorhergehenden Punkte, welche durch besagte Clipverbindungselemente verbunden sind.

Im Folgenden wird beispielhaft ein bevorzugtes Ausführungsbeispiel unter Bezugnahme auf die beigefügten Zeichnungen näher erläutert, ohne die Erfindung jedoch darauf zu beschränken.
- Fig. 1: ist eine isometrische Ansicht des Clipverbindungselements zur Verwendung in einer Schwimmscheibe.
- Fig. 2: ist eine isometrische Ansicht einer Schwimmscheibe, inklusive der Aussparungen für Clipverbindungselemente.
- Fig.3: ist eine Explosionszeichnung, welche eine Kombination aus drei Clipverbindungselementen 1, 1' und 1" zeigt.

Fig. 1 zeigt das durchgängige Clipverbindungselement 1, welches einen Grundkörper 2 mit einer Vertiefung 12 besitzt. Im vorliegenden Fall ist die Vertiefung so tief, dass der Grundkörper 2 innen hohl ausgeführt ist. An einer Stirnseite des Grundkörpers 2 ist ein Fortsatz 3 vorgesehen, welcher wiederum einen Vorsprung 4 an der äußeren Fläche aufweist. Dieser Vorsprung 4 in der äußeren Fläche dient zu einer Clipverbindung mit einem weiteren Clipverbindungselement 1. An der Innenseite der Vertiefung 12 des Grundkörpers 2 ist weiterhin eine Nut 5 (in Fig. 1, als dicke Linie dargestellt) vorgesehen, die so angepasst ist, dass sie wiederum einen Vorsprung 4' eines Fortsatzes 3' eines weiteren Clipverbindungselements 1' aufnehmen kann, und somit eine Nut-/Federverbindung einzugehen. Weiterhin besitzt das Clipverbindungselement 1 auf der äußeren Umfangsfläche zwei Vorsprünge 6 und 7, welche dazu angepasst sind, das Clipverbindungselement 1 in einer Schwimmscheibe fixieren, in dem sie auf den Oberflächen der Schwimmschreibe aufliegen können und somit ein Herausrutschen der Clipverbindungselemente aus der Schwimmscheibe verhindern.

Fig. 2 zeigt eine Ansicht einer Schwimmscheibe 8. Im vorliegenden Beispiel weist die Schwimmscheibe 8 zwei Aussparungen 9 auf, in die jeweils ein Clipverbindungselement 1 eingesteckt werden kann. Die beiden Vorsprünge 6 und 7 des Grundkörpers 2 des Clipverbindungselements 1 liegen hierbei mit beiden äußeren Oberflächen der Schwimmscheibe 8 auf. Weiterhin weist die Schwimmscheibe 8 eine Öffnung 10 auf, mit welcher die Schwimmscheibe 8 am Oberarm der zu haltenden Person befestigt werden kann. In der inneren Umfangsoberfläche der Öffnung 10 in der Schwimmscheibe 8 ist ein Ring von flexiblem, elastischem Material 11 angebracht, welche weiterhin zum reversiblen Fixieren der Schwimmscheibe an den Oberarm der zu haltenden Person beiträgt.

Fig. 3 ist eine Explosionszeichnung, welche eine Kombination aus 3 Clipverbindungselementen 1, 1' und 1" zeigt, wobei die Clipverbindungselemente 1 und 1' miteinander verbunden sind. Es wird deutlich, dass die Clipverbindungselemente 1 und 1" miteinander verbindbar sind, indem der Vorsprung 4 des Fortsatzes 3 des Clipverbindungselements 1 in die Vertiefung 12' des Clipverbindungselements 1" geschoben wird. Eine stabile Verbindung wird dann erzielt, wenn der Vorsprung 4 des Fortsatzes 3 des Clipverbindungselements 1 so weit in die Vertiefung 12" des Clipverbindungselements 1" hineingeschoben wird, so dass er in die Nut 5" (in Fig. 3 als dicke Linie dargestellt) einrastet.

Die vorliegende Erfindung ist nicht auf die oben genannten Ausführungsformen beschränkt.

Beispielsweise wäre es möglich, das Clipverbindungselement 1 ohne die beiden Vorsprünge 6 und 7 auszuführen, und das Clipverbindungselement 1 beispielsweise durch Zacken oder Stifte, welche auf der Außenfläche des Grundkörpers 2 vorgesehen sind, in weitere Aussparungen innerhalb des porösen Materials der Schwimmscheibe 8 zu fixieren. Auch wäre eine Nabenverbindung möglich. Eine Ausführung mit den beiden Vorsprüngen 6 und 7 führt jedoch zu einer festeren und sicheren Verbindung. Weiterhin ist eine Ausführungsform, bei der das Clipverbindungselement 1 nicht aus der Schwimmscheibe 8 entnehmbar ist, möglich, beispielsweise durch Verkleben beider Teile.

Weiterhin wäre es möglich, beim Clipverbindungselement 1 die Nut 5 und den Vorsprung 4 nicht auf dem gesamten Umfang der Innenseite des Grundkörpers auszuführen. In diesem Fall könnte trotzdem eine ausreichende Festigkeit der Clipverbindung zur Verfügung gestellt werden. Eine Ausführung Auf dem gesamten Umfang führt jedoch zu einer stabileren Verbindung von zwei Clipverbindungselementen.

Weiterhin ist die Form des Grundkörpers 2 des Clipverbindungselements 1 nicht auf eine nierenförmige Form beschränkt. Es sind rechteckige, vieleckige, runde, ovale oder dreieckige Formen denkbar. Ein Vorteil der Nierenform ist jedoch, dass sich diese optisch gut an die äußere Umfangsrundung der Schwimmscheibe anpasst. Weiterhin ist ein Clipverbindungselement in Nierenform torsionssteifer und bietet eine stabilere Verbindung, gleichzeitig ist ein besserer Krafteingriff vorhanden.

Weiterhin wäre es möglich, das Clipverbindungselement 1 aus Metall auszuführen, beispielsweise aus einem leichten Metall wie Aluminium oder einer Aluminiumlegierung. Dieses Metall sollte ebenfalls hinreichend Auftrieb im Waser besitzen und nicht zu Rostbildung neigen. Plastik ist aber die kostengünstigere und auf jeden Fall korrosionsunanfälligere Variante.

Eine weitere Variante wäre die Ausführung der Schwimmscheibe 8 aus einem von porösem oder geschäumten Kunststoff verschiedenen Material mit Auftrieb in Wasser, wie zum Beispiel Kork oder kompositverstärkte Karbonfasern.

Weiterhin ist es möglich, zur Fixierung von mehreren Schwimmscheiben 8 aneinander eine Vielzahl an Clipverbindungselementen 1 vorzusehen. Hierzu muss eine Vielzahl von Aussparungen 9 in den Schwimmscheiben 8 vorgesehen werden. Eine räumliche Anordnung von zwei Clipverbindungselementen relativ nahe von zwei sich gegenüberliegender Außenkanten der Schwimmscheibe ist jedoch mit Hinblick auf ein Kraftfeld, welches auf die Schwimmscheiben einwirkt, stabiler, da eine solche Anordnung lediglich ein kleines Biegemoment zulässt. Ein größeres Biegemoment könnte leicht zum unbeabsichtigten Lösen der Verbindung führen.

Ein Clipverbindungselement 1, welches nur eine Clipverbindung mit einem anderen Clipverbindungselement 1 eingehen kann, kann als Front- bzw. Endstück einer Schwimmhilfsvorrichtung fungieren. Hierbei kann einerseits der Fortsatz (3) an einer Stirnseite des Grundkörpers (2) mit dem Vorsprung (4) an der äußeren Fläche weggelassen werden. Andererseits kann die Nut (5) weggelassen werden. In diesem Fall könnte der Grundkörper (2) an einer Seite verschlossen sein und somit nicht zu einer Seite hin geöffnet sein. Er könnte somit auch massiv ausgeführt sein und innen nicht hohl sein.

Weitere Ausführungsformen sind im Rahmen der vorliegenden Erfindung ebenfalls denkbar.

## Patentansprüche

1. Schwimmscheibe (8) mit Auftrieb im Wasser, welche mindestens eine Aussparung (9) besitzt, in die ein Clipverbindungselement (1) fest oder entnehmbar eingesetzt ist, wobei das Clipverbindungselement (1) zur Verbindung mehrerer Schwimmscheiben (8) aufweist:
einen Grundkörper (2), eine Vertiefung (12) aufweisend;
einen Fortsatz (3), welcher an einer Stirnseite des Grundkörpers (2) vorgesehen ist und einen Vorsprung (4) an der äußeren Fläche aufweist;
eine Nut (5), welche auf einem der Stirnseite gegenüberliegenden äußeren Abschnitt der Innenseite des Grundkörpers (2) vorgesehen ist, in welcher ein Vorsprung (4') des Fortsatzes (3') eines weiteren Clipverbindungselements (1') aufnehmbar ist,
wobei das Clipverbindungselement (1) mit dem Vorsprung (4) sowie der Nut (5) eine Clipverbindung mit weiteren Clipverbindungselement(en) (1', 1") ausbilden kann.

2. Schwimmscheibe (8) gemäß Anspruch 1, basierend auf einem porösen oder geschäumten Kunststoff.

3. Schwimmscheibe (8) gemäß einem der Ansprüche 1 oder 2, weiterhin eine Öffnung (10) aufweisend, in welcher ein Ring (11) aus elastischem Kunststoff zur Befestigung der Schwimmscheibe an einen Arm einer Person vorgesehen ist.

4. Schwimmscheibe (8) gemäß einem der Ansprüche 1 bis 3, wobei der Grundkörpers (2) im Wesentlichen oder vollständig hohl ausgebildet ist.

5. Schwimmscheibe (8) gemäß einem vorhergehenden Ansprüche, wobei an der äußeren Umfangsoberfläche des Grundkörpers (2) des Clipverbindungselements (1) weiterhin mindestens ein Vorsprung (6, 7) zur Fixierung des Clipverbindungselements (1) in der Schwimmscheibe vorgesehen ist, vorzugsweise zwei Vorsprünge (6, 7).

6. Schwimmscheibe (8) gemäß einem der vorhergehenden Ansprüche, wobei beim Clipverbindungselement (1) die Nut (5) auf dem gesamten Umfang der Innenseite des Grundkörpers (2) vorgesehen ist.

7. Schwimmscheibe (8) gemäß einem der vorhergehenden Ansprüche, wobei beim Clipverbindungselement (1) der Vorsprung (4) auf dem gesamten Umfang des Vorsprungs (3) vorgesehen ist.

8. Schwimmscheibe (8) gemäß einem der vorhergehenden Ansprüche, wobei das in die Aussparung (9) eingesetzte Clipverbindungselement (1) eine nierenförmige Form besitzt.

9. Schwimmscheibe (8) gemäß einem der vorhergehenden Ansprüche, wobei das Clipverbindungselement (1) aus Hartplastik ausgebildet ist.

10. Schwimmscheibe (8) gemäß einem der vorhergehenden Ansprüche, wobei diese in Signalfarbe und das Clipverbindungselement (1) in einer anderen Farbe ausgebildet ist.

11. Schwimmhilfsvorrichtung, welche mindestens zwei Schwimmscheiben (8, 8', evtl. 8") gemäß einem der vorhergehenden Ansprüche umfasst, welche durch besagte Clipverbindungselemente (1,1', evtl. 1") verbunden sind.

## Claims

1. Swimming disc (8) with buoyancy in water, comprising at least one recess (9), into which a clip connection element (1) is inserted fixedly or removably, wherein the clip connection element (1) for connecting multiple swimming discs (8) comprises:
a base body (2), comprising a deepening (12);
an appendix (3) provided at an end face of the base body (2) and comprising a projection (4) at the outer surface;
a groove (5) provided at an outer portion of the inner side of the base body (2) facing the end face, into which a projection (4') of the appendix (3') of a further clip connection element (1') can be inserted,
wherein the clip connection element (1) can form a clip connection with the projection (4) and the groove (5) with (a) further clip connection element(s) (1', 1").

2. Swimming disc (8) according to claim 1, being based on a porous or foamed polymer.

3. Swimming disc (8) according to one of claims 1 or 2, further comprising an opening (10) in which a ring (11) made of elastic polymer for fixing the swimming disc to an arm of a person is provided.

4. Swimming disc (8) according to one of claims 1 to 3, wherein the base body (2) is formed in an essentially or completely hollow manner.

5. Swimming disc (8) according to one of the previous claims, wherein further at least one projection (6, 7), preferably two projections (6, 7), for fixing the clip connection element (1) in the swimming disc is/are provided at the outer circumferential surface of the base body (2) of the clip connection element (1).

6. Swimming disc (8) according to one of the previous claims, wherein the groove (5) is provided at the entire circumference of the inner side of the base body (2) of the clip connection element (1).

7. Swimming disc (8) according to one of the previous claims, wherein the projection (4) is provided at the entire circumference of the projection (3) of the clip connection element (1).

8. Swimming disc (8) according to one of the previous claims, wherein the clip connection element (1) inserted into the recess (9) has a kidney-like shape.

9. Swimming disc (8) according to one of the previous claims, wherein the clip connection element (1) is made of hard plastic.

10. Swimming disc (8) according to one of the previous claims, wherein the swimming disc is provided in a signal colour and the clip connection element (1) is provided in a different color.

11. Swimming aid means, comprising at least two swimming discs (8, 8', possibly 8") according to one of the previous claims, which are connected via said clip connection elements (1, 1', possibly 1").

## Revendications

1. Disque de natation (8) flottant dans l'eau, qui a au moins un évidement (9) dans lequel est placé, fixe ou mobile, un élément d'assemblage par clip (1),
dans lequel l'élément de liaison par clip (1) destiné à assembler plusieurs disques de natation (8) comporte :
- un corps de base (2), comportant un creux (12) ;
- un prolongement (3), qui est prévu au niveau d'un côté frontal du corps de base (2) et qui comporte une partie en saillie (4) au niveau de la surface extérieure ;
- une rainure (5), qui est prévue sur une partie extérieure, à l'opposé du côté frontal, du côté intérieur du corps de base (2) et dans laquelle une partie en saillie (4') du prolongement (3') d'un autre élément d'assemblage par clip (1') peut être logée,
l'élément d'assemblage par clip (1) pouvant former avec la partie en saillie (4) et la rainure (5) un assemblage par clip avec un ou plusieurs autres éléments d'assemblage par clip (1', 1").

2. Disque de natation (8) selon la revendication 1, basé sur une matière plastique poreuse ou en mousse.

3. Disque de natation (8) selon l'une des revendications 1 ou 2, comportant en outre une ouverture (10) dans laquelle un anneau (11) en une matière plastique élastique est prévu en vue d'une fixation du disque de natation à un bras d'une personne.

4. Disque de natation (8) selon l'une des revendications 1 à 3, dans lequel le corps de base (2) est conçu globalement ou complètement creux.

5. Disque de natation (8) selon l'une des revendications précédentes, dans lequel en outre au moins une partie en saillie (6, 7) destinée à la fixation de l'élément d'assemblage par clip (1) dans le disque de natation est prévue au niveau de la surface périphérique extérieure du corps de base (2) de l'élément d'assemblage par clip (1), deux parties en saillie (6, 7) étant prévues de préférence.

6. Disque de natation (8) selon l'une des revendications précédentes, dans lequel, pour ce qui est de l'élément d'assemblage par clip (1), la rainure (5) est prévue sur toute la périphérie du côté intérieur du corps de base (2).

7. Disque de natation (8) selon l'une des revendications précédentes, dans lequel, pour ce qui est de l'élément d'assemblage par clip (1), la partie en saillie (4) est prévue sur toute la périphérie du côté intérieur de la partie en prolongement (3).

8. Disque de natation (8) selon l'une des revendications précédentes, dans lequel l'élément d'assemblage par clip (1) placé dans l'évidement (9) a une forme de rein.

9. Disque de natation (8) selon l'une des revendications précédentes, dans lequel l'élément d'assemblage par clip (1) est réalisé en plastique dur.

10. Disque de natation (8) selon l'une des revendications précédentes, dans lequel celui-ci est réalisé dans une couleur voyante et l'élément d'assemblage par clip (1) est réalisé dans une autre couleur.

11. Dispositif d'aide à la flottaison, qui comporte au moins deux disques de natation (8, 8', éventuellement 8") selon l'une des revendications précédentes, lesquels disques de natation sont assemblés par lesdits éléments d'assemblage par clip (1, 1', éventuellement 1").
